# EUROPÄISCHE PATENTSCHRIFT

(11) **EP 2 700 758 B1**
(45) Veröffentlichungstag und Bekanntmachung des Hinweises auf die Patenterteilung: **01.08.2018**
(21) Anmeldenummer: 13180718.2
(22) Anmeldetag: 16.08.2013
(51) Int. Cl.: E03C 1/24, A47K 3/00

(54) **Wannengriff mit integriertem Überlauf und Ab- und Überlaufgarnitur mit einem solchen Wannengriff**
Tub handle with integral overflow and out- and overflow fitting with such a tub handle
Poignée de baignoire dotée d'un trop-plein intégré et dispositif d'écoulement et de trop-plein doté d'une telle poignée

(30) Priorität: 23.08.2012 DE 102012107783
(43) Veröffentlichungstag der Anmeldung: 26.02.2014
(73) Patentinhaber: Viega Technology GmbH & Co. KG, 57439 Attendorn (DE)
(72) Erfinder: Arens, Klaus, 57482 Wenden (DE); Bergmoser, Sebastian, 57417 Finnentrop (DE); Fiedler, Sascha, 57439 Attendorn (DE); Fiegl, Tomas, 64293 Darmstadt (DE); Hegemann, Ludger, 59227 Ahlen (DE); Hennes, Frank, 57413 Finnentrop (DE); Pohl, Achim, 64293 Darmstadt (DE); Schulte, Georg, 57439 Attendorn (DE); Skrodolies, Dr. Klaus, 57368 Lennestadt (DE); Salomon, Thomas, 33330 Gütersloh (DE); Stückerjürgen, Karl Heinz, 33415 Verl (DE)
(74) Vertreter: Cohausz & Florack

(56) Entgegenhaltungen:
- DE-A1- 10 035 240
- JP-A- 2006 322 260
- US-A1- 2005 086 733

## Beschreibung

Die Erfindung betrifft eine Ab- und Überlaufgarnitur für Badewannen mit einem Haltegriff. Es ist bekannt, im Bereich von Badewannen Haltegriffe an einer an die Badewanne angrenzenden Badezimmerwand anzubringen, um insbesondere älteren Personen das Ein- und Aussteigen in bzw. aus der Badewanne zu erleichtern, indem sich die jeweilige Person an dem oder den Haltegriffen abstützen und festhalten kann.

Des Weiteren sind Badewannen mit daran angebrachten Haltegriffen (Wannengriffen) bekannt. Diese Badewannen haben - wie andere herkömmliche Badewannen auch - ein Bodenloch mit einem daran festgelegten Ablaufgehäuse mit einem Ablaufventil und ein Überlaufloch, das über ein Überlaufrohr an dem Ablaufgehäuse angeschlossen ist. Zur Befestigung von Wannengriffen werden in die Badewannenwand Durchgangslöcher eingearbeitet, an denen der jeweilige Wannengriff mittels Schraubverbindungen festgelegt wird.

Die Herstellung all dieser Löcher in eine Badewanne ist mit einem erheblichen Arbeitsaufwand verbunden. Entsprechendes gilt für die Montage der Ab- und Überlaufgarnitur sowie die Montage des Wannengriffes. Zudem schränken mehrere an der Innenseite der Badewanne angeordnete Objekte (wie Wannengriff und Wannenüberlauf) den zur Verfügung stehenden Raum in der Wanne ein.

Aus der US 2005/0086733 A1 ist ein Handgriff für eine Badewanne bekannt, der zwei voneinander beabstandete Halterungen aufweist, mittels denen er an zwei voneinander beabstandeten Durchgangslöchern einer Badewanne festlegbar ist. Der Handgriff (Wannengriff) weist einen länglichen Griffabschnitt mit einer schlitzförmigen Öffnung auf, wobei eine der beiden Halterung an einer Wasserquelle angeschlossen und strömungstechnisch mit der schlitzförmigen Öffnung verbunden ist, so dass aus der Öffnung eine breiter Wasserschwall austreten kann. Die andere Halterung dieses Wannengriffs dient der Fixierung des länglichen Griffabschnitts an der Badewanne. Eine Überlauffunktion weist dieser Wannengriff nicht auf.

Der vorliegenden Erfindung liegt die Aufgabe zugrunde, eine Ab- und Überlaufgarnitur für Badewannen zu schaffen, die eine Verringerung des für ihre Montage erforderlichen Arbeitsaufwandes ermöglicht.

Diese Aufgabe wird durch eine Ab- und Überlaufgarnitur mit den in Anspruch 1 genannten Merkmalen gelöst.

Die erfindungsgemäße Ab- und Überlaufgarnitur umfasst einen an einem Durchgangsloch einer Badewanne wannenaußenseitig zu installierenden Überlaufkörper, ein Überlaufrohr und einen Haltegriff (Wannengriff), wobei der Haltegriff (Wannengriff) mindestens zwei voneinander beabstandete Halterungen aufweist, mittels denen er an mindestens zwei voneinander beabstandeten Durchgangslöchern einer Badewanne festgelegt werden kann. Erfindungsgemäß ist mindestens eine der Halterungen als Überlaufkanal ausgebildet und mit einem am Durchgangsloch wannenaußenseitig zu installierenden Überlaufkörper verbindbar, wobei der Überlaufkörper über das Überlaufrohr an einem Ablaufgehäuse anschließbar ist.

Die vorliegende Erfindung basiert auf der Idee, ein ohnehin für den Überlauf vorhandenes oder herzustellendes Durchgangsloch zugleich zur Festlegung eines bügelförmigen Wannengriffes zu nutzen. Hierdurch lässt sich der für die Montage eines Wannengriffes erforderliche Arbeitsaufwand reduzieren.

Eine bevorzugte Ausgestaltung der Erfindung sieht vor, dass der Haltegriff mit mindestens einem Betätigungselement zum Öffnen und Schließen eines Ablaufventils der Badewanne versehen ist. Besonders bevorzugt kann dabei mindestens eine der Halterungen mit einem Kraftübertragungselement zur mechanischen Betätigung des Ablaufventils versehen sein.

Das Betätigungselement kann beispielsweise als mechanischer Hebel oder mechanischer Druckknopf (Drucktaste) ausgebildet sein, wobei die zur Betätigung des Ablaufventils ausgeübte Kraft mittels eines Bowdenzuges oder eines Gestänges auf einen Ventilkörper des Ablaufventils übertragbar ist.

Alternativ kann das Betätigungselement aber auch als Schalter oder Taster für eine elektrische Betätigung des Ablaufventils der Badewanne ausgebildet sein. Beispielsweise kann das in dem Haltegriff integrierte Betätigungselement als Piezo-Schalter ausgeführt sein.

Des Weiteren liegt es im Rahmen der vorliegenden Erfindung, eine von dem Haltegriff losgelöste Ablaufventilbetätigung vorzusehen. Zum Beispiel kann das Ablaufventil der Badewanne einen mindestens ein Rastelement und eine mechanische Feder aufweisenden Mechanismus für eine Fußbestätigung des Ablaufventils aufweisen. Derartige mit dem Fuß betätigbare Ablaufventile werden auch als Click-Clack-Ventile bezeichnet.

Eine weitere bevorzugte Ausgestaltung der Erfindung sieht vor, dass in dem Haltegriff zudem ein Wasserzulauf integriert ist. In dem erfindungsgemäßen Haltegriff (Wannengriff) sind in diesem Fall eine Halte- und Abstützfunktion, eine Überlauffunktion, eine Ablaufventilbetätigungsfunktion und eine Wasserzulauffunktion integriert. Mit dem so ausgestalteten Haltegriff lässt sich eine Badewanne mit nur einer Armatur altersgerecht ergonomisch ausrüsten, wobei durch die Reduktion auf eine einzelne Armatur der für die genannten Funktionen erforderliche Bauraum minimiert werden kann. Ferner führt die Integration der besagten Funktionen in eine einzelne Armatur zu einer Reduzierung potenzieller Fehlerquellen, die bei der Montage von mehreren Armaturen für die verschiedenen Funktionen bestehen.

Eine weitere vorteilhafte Ausgestaltung der Erfindung sieht vor, dass ein Wasserzulaufkanal in einer nicht den Überlaufkanal aufweisenden Halterung ausgebildet ist. Der Wasserzulaufkanal und der Überlaufkanal sind somit in unterschiedlichen Halterungen des Haltegriffes ausgebildet. Damit kann der Bauraum, den die jeweilige Halterung zur Integration des Wasserzulaufkanals bzw. des Überlaufkanals bietet, optimal genutzt werden. Die konstruktive Gestaltung der jeweiligen Halterung wird dadurch vereinfacht.

Um sicherzustellen, dass der einen Wasserzulaufkanal enthaltende Haltegriff beim Einlassen von Warmwasser in die Badewanne nicht zu heiß wird, um als Haltegriff benutzt werden zu können, sieht eine weitere Ausgestaltung vor, dass der Wasserzulaufkanal des Haltegriffes aus wärmeisolierendem Material gefertigt oder mit einem wärmeisolierenden Material umgeben wird.

Nach einer weiteren vorteilhaften Ausgestaltung weist der Haltegriff ein Griffelement auf, das die Halterungen brückenartig verbindet und mit denselben form- und/oder kraftschlüssig verbunden oder verbindbar ist. Diese Ausgestaltung vereinfacht insbesondere die Fertigung des erfindungsgemäßen Haltegriffes. Des Weiteren vereinfacht diese Ausgestaltung eine wirksame Wärmeisolierung des als Grifffläche dienenden Bereichs des Haltegriffes. Insbesondere kann das die Halterungen brückenartig verbindende Griffelement aus wärmeisolierendem Material, beispielsweise aus Kunststoff gefertigt werden, wobei die Außenfläche des Griffelements mit einer dekorativen Oberflächenbeschichtung, beispielsweise einer Verchromung versehen wird. Die jeweilige Halterung oder zumindest ein darin integrierter Gewindestutzen mit Befestigungsflansch kann dagegen aus Metall gefertigt werden bzw. bestehen.

Eine weitere bevorzugte Ausgestaltung der Erfindung ist dadurch gekennzeichnet, dass das Griffelement eine schlitzförmige Wasserauslaufmündung oder eine Lochreihe als Wasserauslaufmündung aufweist. Hierdurch kann ein stilisierter Wasserfall, insbesondere ein relativ breiter, bandförmiger Wasserschwall erzeugt werden, der von vielen Badewannen-Nutzern als ästhetisch ansprechend empfunden werden dürfte.

Alternativ sieht eine weitere Ausgestaltung der Erfindung vor, dass die nicht den Überlaufkanal aufweisende Halterung mit einer Wasserauslaufmündung versehen ist. In diesem Fall ist die Wasserauslaufmündung also nicht in dem die Halterungen brückenartig verbindenden Griffelement ausgebildet, sondern in der Halterung, die ohne Überlaufkanal ausgeführt ist. Diese Ausgestaltung ist hinsichtlich einer wirksamen Wärmeisolierung des als Grifffläche dienenden Bereichs des erfindungsgemäßen Haltegriffes von Vorteil.

Vorzugsweise ist das Betätigungselement des Haltegriffes an der den Überlaufkanal aufweisenden Halterung angeordnet. Hierdurch kann zur Befestigung des Haltegriffes ein am Wannenüberlaufloch festlegbarer Überlaufkörper verwendet werden, der ein Getriebeteil zur Betätigung eines Bowdenzuges, Gestänges oder dergleichen aufweist und sich schon in Kombination mit bekannten Überlauf-Drehrosetten bewährt hat.

Nach einer weiteren bevorzugten Ausgestaltung des Haltegriffes ist dessen Betätigungselement als Drehelement ausgeführt. Mittels eines als Drehelement ausgeführten Betätigungselements lässt sich in sehr kompakter Bauweise eine leichtgängige Betätigung des Wannen-Ablaufventils realisieren. Vorzugsweise kann das Betätigungselement hierzu einen radial abstehenden Betätigungshebel aufweisen.

Eine weitere bevorzugte Ausgestaltung des Haltegriffes sieht vor, dass der Betätigungshebel in einem Spalt angeordnet ist, der durch das Griffelement und die der Aufnahme des Kraftübertragungselements dienenden Halterung begrenzt ist. Durch einen solchen Spalt kann in kompakter Bauweise eine ausreichend hohe Überlaufleistung sichergestellt und eine gute Handhabbarkeit des Betätigungshebels bei relativ kurzer Hebellänge erzielt werden.

In diesem Zusammenhang ist eine weitere bevorzugte Ausgestaltung des Haltegriffes dadurch gekennzeichnet, dass die Halterung eine im Wesentlichen zylindrische oder kegelstumpfförmige Mantelfläche aufweist, und dass das Betätigungselement einen Sichtring aufweist, von dem der Betätigungshebel radial absteht, wobei der Außendurchmesser des Sichtringes um mindestens 10 mm, vorzugsweise mindestens 12 mm kleiner ist als der Außendurchmesser oder kleinste Außendurchmesser der Mantelfläche der Halterung. Es liegt allerdings auch im Rahmen der Erfindung, das Betätigungselement bzw. den Sichtring so auszuführen, dass dessen Mantelfläche im Wesentlichen flächenbündig mit der Mantelfläche der Halterung abschließt.

Nach einer bevorzugten Ausgestaltung der Erfindung ist der Überlaufkörper der Ab- und Überlaufgarnitur über das Überlaufrohr an einem ein Ablaufventil aufweisenden Ablaufgehäuse anschließbar, wobei das Ablaufgehäuse einen Wasseranschluss und einen Zulaufkanal zur bodenseitigen Befüllung der Badewanne aufweist.

Eine weitere Ausgestaltung der Ab- und Überlaufgarnitur sieht vor, dass das Ablaufventil mit einer von dem Haltegriff unabhängigen Betätigungsvorrichtung versehen ist.

Weitere bevorzugte und vorteilhafte Ausgestaltungen der Erfindung sind in den Unteransprüchen angegeben.

Nachfolgend wird die Erfindung anhand einer mehrere Ausführungsbeispiele darstellenden Zeichnung näher erläutert. Es zeigen:
- Fig. 1: einen Wannengriff (Haltegriff) in einer perspektivischen Draufsicht;
- Fig. 2: den Wannengriff der Fig. 1 in einer perspektivischen Unteransicht;
- Fig. 3: den Wannengriff der Fig. 1, montiert an einer Badewanne, in einer horizontalen Längsschnittansicht;
- Fig. 4: den Wannengriff der Fig. 1, montiert an einer Badewanne, in einer perspektivischen Seitenansicht;
- Fig. 5: den Wannengriff der Fig. 1, montiert an einer Badewanne, in einer perspektivischen Vorderansicht;
- Fig. 6: einen Abschnitt einer Badewanne mit einem Wannengriff, in einer perspektivischen Draufsicht; und
- Fig. 7: einen Abschnitt einer Badewanne mit einem Wannengriff und einem gegenüberliegenden Wannengriff ohne Zusatzfunktionen, in einer perspektivischen Draufsicht.

In der Zeichnung ist ein Haltegriff (Wannengriff) 1 für Badewannen 3 dargestellt. Der Wannengriff 1 weist voneinander beabstandete Halterungen 2.1, 2.2 auf, mittels denen er an mindestens zwei voneinander beabstandeten Durchgangslöchern 3.1, 3.2 einer Badewanne 3 festlegbar ist (vgl. Fig. 3).

In dem Wannengriff 1 ist ein Überlauf integriert. Hierzu ist beispielsweise in der rechten Halterung 2.1 des Wannengriffes ein Überlaufkanal 2.7 ausgebildet. Die Halterung 2.1 weist einen durch das Durchgangsloch (Überlaufloch) 3.1 der Badewanne 3 hindurchragenden Gewinderohrstutzen 2.3 auf. An den Gewinderohrstutzen 2.3 schließt sich ein durchmessererweiterter rohrförmiger Halterungsabschnitt 2.4 an. Der Übergang von dem Gewinderohrstutzen 2.3 zu dem auf der Wanneninnenseite anzuordnenden Halterungsabschnitt 2.4 ist als ringförmiger Absatz 2.5 ausgebildet. In dem Absatz 2.5 ist eine Ringnut ausgebildet, in die ein Dichtring 5 eingelegt ist.

Auf den Gewinderohrstutzen 2.3 der Halterung 2.1 ist eine Befestigungsmutter 4 wannenaußenseitig aufgeschraubt. Die Befestigungsmutter 4 weist in ihrer der Wannenwand zugewandten Fläche ebenfalls eine Ringnut 4.1 auf, in die ein Dichtring 6 eingelegt ist. Auf ihrer der Wannenwand abgewandten Seite ist die Befestigungsmutter 4 mit einem Kragen 4.2 versehen. An dem Kragen 4.2 ist ein Überlaufkörper 7 formschlüssig gehalten. Der Kragen 4.2 ist hierzu beispielsweise an seinem Außenumfang mit mindestens einer radial vorstehenden Rippe versehen, an welcher der Überlaufkörper 7 mit radial nach innen vorstehenden Vorsprüngen verrastbar ist. In dem Überlaufkörper 7 ist eine Ritzelwelle 8 drehbar gelagert, wobei die Ritzelwelle mit einer axial verschiebbar im Überlaufkörper 8 gelagerten Zahnstange (nicht gezeigt) in Eingriff steht, an der ein Bowdenzug (nicht gezeigt) oder ein anderes Kraftübertragungselement anschließbar ist. Die Ritzelwelle 8 ragt im montierten Zustand des Überlaufkörpers 7 in den rohrförmigen Halterungsabschnitt 2.4. Das in die Wanne gerichtete Ende der Ritzelwelle 8 ist über eine Steckverbindung formschlüssig mit einer Mitnehmerwelle 9 verbunden. Das Ende 8.1 der Ritzelwelle 8 kann hierzu beispielsweise als Mehrkant oder Keilwelle ausgeführt sein, wobei die Mitnehmerwelle 9 an ihrem dem Überlaufkörper 7 zugewandten Ende eine entsprechende Ausnehmung 9.1 zur formschlüssigen Aufnahme des Endes 8.1 der Ritzelwelle 8 aufweist.

Der an der Innenseite der Badewanne 3 anliegende rohrförmige Halterungsabschnitt 2.4 weist eine im Wesentlichen zylindrische oder kegelstumpfförmige Mantelfläche auf. Der in der Halterung 2.1 ausgebildete Überlaufkanal 2.7 verjüngt sich von der Einlauföffnung 2.16 in Richtung Gewinderohrstutzen 2.3 bzw. Überlaufkörper 7.

Die andere bzw. linke Halterung 2.2 weist einen Gewindestutzen 2.8 auf, der durch ein von dem zuvor genannten Überlaufloch 3.1 beabstandeten Durchgangsloch 3.2 der Badewanne hindurchragt. Die Halterung 2.2 ist durch eine auf den Gewindestutzen 2.8 aufgeschraubte Befestigungsmutter 2.9 an dem Durchgangsloch 3.2 festgelegt. An den Gewindestutzen 2.8 schließt sich ein an der Innenseite der Badewanne 3 anliegender Dichtungsflansch 2.10 an. In dem Dichtungsflansch 2.10 ist eine Ringnut ausgebildet, in die ein Dichtring 2.11 eingelegt ist. Des Weiteren ist die Halterung 2.2 mit einem in die Wanne 3 gerichteten Stutzen 2.12 versehen, der vorzugsweise einstückig an den Dichtungsflansch 2.11 bzw. den Gewindestutzen 2.8 angeformt ist. Der Stutzen 2.12 sowie die Mitnehmerwelle 9 dienen als Formschlusselemente zum Aufstecken eines Griffelements 10. Das Griffelement 10 ist somit beabstandet zur Wannenwand angeordnet.

Das Griffelement 10 weist hierzu im Bereich der den Überlaufkanal 2.7 aufweisenden Halterung 2.1 eine Bohrung bzw. Ausnehmung 10.1 auf, die der formschlüssigen Aufnahme des der Ritzelwelle 8 abgewandten Endes der Mitnehmerwelle 9 dient. Des Weiteren ist das Griffelement 10 mit einer Buchse bzw. einem buchsenförmigen Ansatz 10.2 zur formschlüssigen Aufnahme des Stutzens 2.12 der Halterung 2.2 versehen. Der Dichtungsflansch 2.10 der Halterung 2.1 ist in eine Manschette 2.13 eingefasst, deren Mantelfläche entsprechend der Mantelfläche der den Überlaufkanal 2.7 aufweisenden Halterung 2.1 ausgeführt ist. An der Innenseite der Manschette 2.13 sind ringförmige Vorsprünge (Absätze) ausgebildet, die radial bzw. axial an dem Dichtungsflansch 2.10 bzw. an einem Bund 10.3 der Buchse 10.2 des Griffelements 10 anliegen.

In dem Stutzen 2.12 der Halterung 2.2 ist eine Ringnut 2.14 ausgebildet, die vorzugsweise einen V-förmigen Querschnitt besitzt. Die Manschette 2.13 und die Buchse 10.2 des Griffelements 10 weisen miteinander fluchtende Bohrungen auf, wobei die Bohrung der Buchse 10.2 als Gewindebohrung ausgeführt. In diese Gewindebohrung ist eine Befestigungsschraube 2.15, vorzugsweise eine Madenschraube eingedreht, deren Spitze in die Ringnut 2.14 der Halterung 2.2 eingreift (vgl. Fig. 2). Das Griffelement 10 ist somit an der Halterung 2.2 lösbar befestigt. Es liegt hier somit eine axiale als auch eine radiale Fixierung des Griffelements 10 vor.

Das in die Ausnehmung 10.1 des Griffelements 10 eingesteckte Ende der Mitnehmerwelle 9 ist ebenfalls mit einer Ringnut 9.2 versehen, die wiederum vorzugsweise einen V-förmigen Querschnitt besitzt. Das Griffelement 10 weist an seiner Unterseite eine in die Ausnehmung 10.1 mündende Gewindebohrung 10.6 auf, in die eine Befestigungsschraube, vorzugsweise eine Madenschraube eingedreht ist, deren Spitze in die Ringnut 9.2 der Mitnehmerwelle 9 eingreift (vgl. Fig. 2).

An der Mitnehmerwelle 9 ist ein Betätigungselement 9.5 mit einem stiftförmigen, radial abstehenden Betätigungshebel 9.3 befestigt, der gegenüber dem Griffelement 10 und der Mantelfläche der Halterung vorsteht. Der Betätigungshebel 9.3 ist mit Spiel in einem Spalt 12 angeordnet, der der durch das Griffelement 10 und die der Aufnahme der Mitnehmerwelle 9 dienenden Halterung 2.1 begrenzt ist. Im Bereich des Betätigungshebels 9.3 umgibt ein Sichtring (Blende) 9.4 die Mitnehmerwelle 9. Der Sichtring 9.4 ist über Speichen oder eine ringscheibenförmige Stirnwand einstückig mit einer auf der Mitnehmerwelle 9 sitzenden Nabe verbunden. Der Sichtring 9.4 begrenzt mit der buchsenförmigen Halterung 2.1 die ringförmige Einlauföffnung 2.16 des Überlaufkanals 2.7.

Der Außendurchmesser des Sichtringes 9.4 ist deutlich kleiner als der Außendurchmesser der Mantelfläche der Halterung 2.1. Die Differenz zwischen dem Außendurchmesser des Sichtringes 9.4 und dem Außendurchmesser der Mantelfläche der Halterung 2.1 beträgt beispielsweise ca. 15 mm. Ferner entspricht der Außendurchmesser des Sichtringes 9.4 vorzugsweise dem Außendurchmesser der am Griffelement 10 befestigten oder einstückig angeformten Buchse 10.2. Da die Manschette 2.13 den Bund 10.3 der Buchse 10.2 axial in Richtung des Griffelements 10 überragt, begrenzen die Manschette 2.13 und die Buchse 10.2 einen Ringspalt 2.17. Dieser Ringspalt 2.17 ähnelt im Erscheinungsbild der ringförmigen Einlauföffnung des Überlaufkanals 2.16 an der Halterung 2.1.

In dem Wannengriff 1 ist optional ein Wasserzulauf integriert. Der Zulauf erfolgt bei dem dargestellten Wannengriff 1 durch einen Anschluss an der linken Halterung 2.2 hinter der Badewanne. Hierzu ist die Halterung 2.2 als Rohrkörper ausgebildet. Der Gewindestutzen (Gewinderohrstutzen) 2.8 und der auf der Innenseite der Badewanne 3 angeordnete Stutzen der Halterung 2.2 definieren einen Zulaufkanal 2.18. Der Zulaufkanal 2.18 mündet in einen im Griffelement 10 ausgebildeten Hohlraum 10.4, der sich beispielsweise bis zu der den Überlauf aufweisenden Halterung 2.1 erstreckt. Der Hohlraum 10.4 ist mit mindestens einer Auslauföffnung versehen, die an der Unterseite des Griffelements 10 mündet (vgl. Fig. 2). In dem dargestellten Ausführungsbeispiel ist die Auslauföffnung durch drei in Reihe angeordnete Langlöcher (schlitzförmige Wasserauslaufmündungen) 10.5 gebildet. Die mittlere Auslauföffnung 10.5 liegt mittig zwischen den Halterungen des Griffelements 10. Die aneinander gereihten Langlöcher formen einen stilisierten Wasserfall in Form eines relativ breiten, bandförmigen Wasserschwalls W (vgl. Fig. 5).

Das Griffelement 10 ist vorzugsweise plattenförmig ausgebildet, wobei die Flachseiten im Wesentlichen parallel zu den Wannenseitenwänden oder im Wesentlichen vertikal ausgerichtet sind. Das Griffelement 10 und/oder die Manschette 2.13 sind beispielsweise aus Kunststoff gefertigt und an ihrer Außenseite verchromt.

In den Figuren 6 und 7 sind Badewannen 3 dargestellt, die mit einem Wannengriff 1 ausgestattet sind. Die in Fig. 7 gezeigte Badewanne 3 ist zusätzlich mit einem Wannengriff 1' versehen, in welchem - im Unterschied zu dem Wannengriff 1 - keine Zusatzfunktion, insbesondere keine Zulauffunktion integriert ist.

Die Ausführung der vorliegenden Erfindung ist nicht auf die in der Zeichnung dargestellten Ausführungsbeispiele beschränkt. Vielmehr sind zahlreiche Varianten denkbar, die auch bei von den dargestellten Ausführungsbeispielen abweichender Gestaltung von der in den beiliegenden Ansprüchen angegebenen Erfindung Gebrauch machen. So kann beispielsweise der Überlaufkörper 7 des Wannengriffs 1 über ein Überlaufrohr an dem das Ablaufventil 11 aufweisenden Ablaufgehäuse angeschlossen werden, wobei das Ablaufgehäuse einen Wasseranschluss und einen Zulaufkanal zur bodenseitigen Befüllung der Badewanne 3 aufweist. In diesem Fall besitzt der Wannengriff 1 selbst keine Wasserzulauffunktion.

Des Weiteren liegt es im Rahmen der Erfindung, die Wasserzulaufmündung nicht in dem Griffelement 10, sondern in einer der Halterungen 2.1, 2.2, vorzugsweise in der nicht den Überlaufkanal 2.7 aufweisenden Halterung 2.2 auszubilden.

Darüber hinaus kann die Wasserauslaufmündung mindestens 1 cm, vorzugsweise mindestens 2 cm, oberhalb der tiefsten Stelle der am Haltegriff ausgebildeten Einlauföffnung 2.16 des Überlaufs angeordnet sein.

Ferner liegt auch eine Ausführung einer Badewanne im Rahmen der vorliegenden Erfindung, die entsprechend Fig. 7 zwei Handgriffe (Wannengriffe) aufweist, wobei in einem der beiden Handgriffe der Überlauf ausgebildet ist, während in dem anderen Handgriff der Wasserzulauf integriert ist.

## Patentansprüche

1. Ab- und Überlaufgarnitur für Badewannen mit einem an einem Durchgangsloch (3.1) einer Badewanne wannenaußenseitig zu installierenden Überlaufkörper (7), einem Überlaufrohr und einem Haltegriff (1), wobei der Haltegriff (1) mindestens zwei voneinander beabstandete Halterungen (2.1, 2.2) aufweist, mittels denen er an mindestens zwei voneinander beabstandeten Durchgangslöchern (3.1, 3.2) einer Badewanne (3) festlegbar ist, wobei mindestens eine (2.1) der Halterungen als Überlaufkanal ausgebildet und mit dem am Durchgangsloch (3.1) wannenaußenseitig zu installierenden Überlaufkörper (7) verbindbar ist, wobei der Überlaufkörper (7) über das Überlaufrohr an einem Ablaufgehäuse anschließbar ist.

2. Ab- und Überlaufgarnitur nach Anspruch 1, **dadurch gekennzeichnet, dass** der Haltegriff (1) mit mindestens einem Betätigungselement (9.5) zum Öffnen und Schließen eines Ablaufventils (11) der Badewanne (3) versehen ist.

3. Ab- und Überlaufgarnitur nach Anspruch 2, **dadurch gekennzeichnet, dass** mindestens eine (2.1) der Halterungen mit einem Kraftübertragungselement (9) zur mechanischen Betätigung des Ablaufventils (11) versehen ist.

4. Ab- und Überlaufgarnitur nach Anspruch 2, **dadurch gekennzeichnet, dass** das Betätigungselement als Schalter oder Taster zur elektrischen Betätigung des Ablaufventils (11) der Badewanne (3) ausgebildet ist.

5. Ab- und Überlaufgarnitur nach einem der Ansprüche 1 bis 4, **dadurch gekennzeichnet, dass** in dem Haltegriff (1) ein Wasserzulauf integriert ist.

6. Ab- und Überlaufgarnitur nach einem der Ansprüche 1 bis 5, **dadurch gekennzeichnet, dass** ein Wasserzulaufkanal (2.18) in einer nicht den Überlaufkanal (2.7) aufweisenden Halterung (2.2) ausgebildet ist.

7. Ab- und Überlaufgarnitur nach einem der Ansprüche 1 bis 6, **dadurch gekennzeichnet, dass** der Haltegriff (1) einen aus einem wärmeisolierenden Material gefertigten oder mit einem wärmeisolierenden Material umgebenden Wasserzulaufkanal (2.18) aufweist.

8. Ab- und Überlaufgarnitur nach einem der Ansprüche 1 bis 7, **gekennzeichnet durch** ein Griffelement (10), das die Halterungen (2.1, 2.2) brückenartig verbindet und mit denselben form- und/oder kraftschlüssig verbunden ist.

9. Ab- und Überlaufgarnitur nach Anspruch 8, **dadurch gekennzeichnet, dass** das Griffelement (10) eine schlitzförmige Wasserauslaufmündung (10.5) oder eine Lochreihe als Wasserauslaufmündung (10.5) aufweist.

10. Ab- und Überlaufgarnitur nach einem der Ansprüche 1 bis 8, **dadurch gekennzeichnet, dass** die nicht den Überlaufkanal (2.7) aufweisende Halterung (2.2) mit einer Wasserauslaufmündung versehen ist.

11. Ab- und Überlaufgarnitur nach einem der Ansprüche 2 bis 4 oder nach Anspruch 2 in Verbindung mit einem der Ansprüche 5 bis 10, **dadurch gekennzeichnet, dass** das Betätigungselement (9.5) an der den Überlaufkanal (2.7) aufweisenden Halterung (2.1) angeordnet ist.

12. Ab- und Überlaufgarnitur nach einem der Ansprüche 2 bis 4 oder nach Anspruch 2 in Verbindung mit einem der Ansprüche 5 bis 11, **dadurch gekennzeichnet, dass** das Betätigungselement (9.5) als Drehelement ausgeführt ist.

13. Ab- und Überlaufgarnitur nach einem der Ansprüche 2 bis 4 oder nach Anspruch 2 in Verbindung mit einem der Ansprüche 5 bis 12, **dadurch gekennzeichnet, dass** das Betätigungselement (9.5) einen radial abstehenden Betätigungshebel (9.3) aufweist.

14. Ab- und Überlaufgarnitur nach einem der Ansprüche 1 bis 13, **dadurch gekennzeichnet, dass** der Überlaufkörper (7) über das Überlaufrohr an einem ein Ablaufventil (11) aufweisenden Ablaufgehäuse anschließbar ist, wobei das Ablaufgehäuse einen Wasseranschluss und einen Zulaufkanal zur bodenseitigen Befüllung der Badewanne (3) aufweist.

## Claims

1. Drain and overflow fitting for bath tubs, comprising an overflow body (7) to be installed on a through-hole (3.1) of a bathtub on the outside of the tub, an overflow pipe and a handle (1), wherein the handle (1) comprises at least two supports (2.1, 2.2) which are at a distance from one another, by means of which supports said handle can be fixed on at least two through-holes (3.1, 3.2), which are at a distance from one another, of a bathtub (3), wherein at least one (2.1) of the supports is in the form of an overflow channel and can be connected to the overflow body (7) which is to be installed on the through-hole (3.1) on the outside of the tub, wherein the overflow body (7) can be connected to a drain housing by means of the overflow pipe.

2. Drain and overflow fitting according to claim 1, **characterised in that** the handle (1) is provided with at least one actuating element (9.5) for opening and closing a drain valve (11) of the bathtub (3).

3. Drain and overflow fitting according to claim 2, **characterised in that** at least one (2.1) of the supports is provided with a force transmission element (9) for mechanically actuating the drain valve (11).

4. Drain and overflow fitting according to claim 2, **characterised in that** the actuating element is in the form of a switch or button for electrically actuating the drain valve (11) of the bathtub (3).

5. Drain and overflow fitting according to any one of claims 1 to 4, **characterised in that** a water inlet is integrated in the handle (1).

6. Drain and overflow fitting according to any one of claims 1 to 5, **characterised in that** a water inlet channel (2.18) is formed in a support (2.2) which does not comprise the overflow channel (2.7).

7. Drain and overflow fitting according to any one of claims 1 to 6, **characterised in that** the handle (1) comprises a water inlet channel (2.18) made of a heat-insulating material or surrounded by a heat-insulating material.

8. Drain and overflow fitting according to any one of claims 1 to 7, **characterised by** a gripping element (10) which connects the supports (2.1, 2.2) in the manner of a bridge and is connected thereto in an interlocking and/or force-locked manner.

9. Drain and overflow fitting according to claim 8, **characterised in that** the gripping element (10) comprises a slot-shaped water outlet opening (10.5) or a row of holes as a water outlet opening (10.5).

10. Drain and overflow fitting according to any one of claims 1 to 8, **characterised in that** the support (2.2) which does not comprise the overflow channel (2.7) is provided with a water outlet opening.

11. Drain and overflow fitting according to any one of claims 2 to 4 or according to claim 2 in conjunction with any one of claims 5 to 10, **characterised in that** the actuating element (9.5) is arranged on the support (2.1) comprising the overflow channel (2.7).

12. Drain and overflow fitting according to any one of claims 2 to 4 or according to claim 2 in conjunction with any one of claims 5 to 11, **characterised in that** the actuating element (9.5) is in the form of a rotary element.

13. Drain and overflow fitting according to any one of claims 2 to 4 or according to claim 2 in conjunction with any one of claims 5 to 12, **characterised in that** the actuating element (9.5) comprises a radially protruding actuation lever (9.3).

14. Drain and overflow fitting according to any one of claims 1 to 13, **characterised in that** the overflow body (7) can be connected to a drain housing comprising a drain valve (11) by means of the overflow pipe, the drain housing having a water connection and an infeed channel for filling the bathtub (3) on the bottom.

## Revendications

1. Ensemble d'évacuation et d'écoulement de trop-plein pour des baignoires, ledit ensemble comprenant un corps d'écoulement de trop-plein (7) à installer, côté extérieur de la cuve, au niveau d'un trou de passage (3.1) d'une baignoire, comprenant un tuyau d'écoulement de trop-plein et une poignée de maintien (1), où la poignée de maintien (1) présente au moins deux fixations (2.1, 2.2) espacées l'une de l'autre, fixations à l'aide desquelles ladite poignée de maintien peut être fixée sur au moins deux trous de passage (3.1, 3.2) - espacés l'un de l'autre - d'une baignoire (3), où au moins l'une (2.1) des fixations est conçue comme un conduit d'écoulement de trop-plein et peut être reliée au corps d'écoulement de trop-plein (7) à installer, côté extérieur de la cuve, au niveau du trou de passage (3.1), où le corps d'écoulement de trop-plein (7) peut être raccordé à un boîtier d'évacuation, par le tuyau d'écoulement de trop-plein.

2. Ensemble d'évacuation et d'écoulement de trop-plein selon la revendication 1, **caractérisé en ce que** la poignée de maintien (1) est dotée au moins d'un élément d'actionnement (9.5) servant à l'ouverture et à la fermeture d'une soupape d'évacuation (11) de la baignoire (3).

3. Ensemble d'évacuation et d'écoulement de trop-plein selon la revendication 2, **caractérisé en ce qu'**au moins l'une (2.1) des fixations est dotée d'un élément de transmission de force (9) servant à l'actionnement mécanique de la soupape d'évacuation (11).

4. Ensemble d'évacuation et d'écoulement de trop-plein selon la revendication 2, **caractérisé en ce que** l'élément d'actionnement est conçu comme un interrupteur ou un bouton-poussoir servant à l'actionnement électrique de la soupape d'évacuation (11) de la baignoire (3).

5. Ensemble d'évacuation et d'écoulement de trop-plein selon l'une quelconque des revendications 1 à 4, **caractérisé en ce qu'**une alimentation en eau est intégrée dans la poignée de maintien (1).

6. Ensemble d'évacuation et d'écoulement de trop-plein selon l'une quelconque des revendications 1 à 5, **caractérisé en ce qu'**un conduit d'alimentation en eau (2.18) est configuré dans une fixation (2.2) ne présentant pas le conduit d'écoulement de trop-plein (2.7).

7. Ensemble d'évacuation et d'écoulement de trop-plein selon l'une quelconque des revendications 1 à 6, **caractérisé en ce que** la poignée de maintien (1) présente un conduit d'alimentation en eau (2.18) fabriqué à partir d'un matériau isolant de la chaleur ou bien entouré d'un matériau isolant de la chaleur.

8. Ensemble d'évacuation et d'écoulement de trop-plein selon l'une quelconque des revendications 1 à 7, **caractérisé par** un élément de poignée (10) qui, à la façon d'un pont, relie les fixations (2.1, 2.2) et est relié à ces mêmes fixations, par complémentarité de forme et/ou par action de force.

9. Ensemble d'évacuation et d'écoulement de trop-plein selon la revendication 8, **caractérisé en ce que** l'élément de poignée (10) présente une ouverture d'évacuation d'eau (10.5), en forme de fente, ou bien une rangée percée de trous servant d'ouverture d'évacuation d'eau (10.5).

10. Ensemble d'évacuation et d'écoulement de trop-plein selon l'une quelconque des revendications 1 à 8, **caractérisé en ce que** la fixation (2.2) ne présentant pas le conduit d'écoulement de trop-plein (2.7) est dotée d'une ouverture d'évacuation d'eau.

11. Ensemble d'évacuation et d'écoulement de trop-plein selon l'une quelconque des revendications 2 à 4 ou selon la revendication 2, en liaison avec l'une quelconque des revendications 5 à 10, **caractérisé en ce que** l'élément d'actionnement (9.5) est disposé sur la fixation (2.1) présentant le conduit d'écoulement de trop-plein (2.7).

12. Ensemble d'évacuation et d'écoulement de trop-plein selon l'une quelconque des revendications 2 à 4 ou selon la revendication 2, en liaison avec l'une quelconque des revendications 5 à 11, **caractérisé en ce que** l'élément d'actionnement (9.5) est réalisé comme un élément tournant.

13. Ensemble d'évacuation et d'écoulement de trop-plein selon l'une quelconque des revendications 2 à 4 ou selon la revendication 2, en liaison avec l'une quelconque des revendications 5 à 12, **caractérisé en ce que** l'élément d'actionnement (9.5) présente un levier d'actionnement (9.3) faisant saillie radialement.

14. Ensemble d'évacuation et d'écoulement de trop-plein selon l'une quelconque des revendications 1 à 13, **caractérisé en ce que** le corps d'écoulement de trop-plein (7) peut être raccordé, par le tuyau d'écoulement de trop-plein, à un boîtier d'évacuation présentant une soupape d'évacuation (11), où le boîtier d'évacuation présente une alimentation en eau et un conduit d'alimentation servant au remplissage, par le fond, de la baignoire (3).
